# EUROPÄISCHE PATENTSCHRIFT

(11) **EP 2 609 015 B1**
(45) Veröffentlichungstag und Bekanntmachung des Hinweises auf die Patenterteilung: **09.12.2015**
(21) Anmeldenummer: 11735841.6
(22) Anmeldetag: 14.07.2011
(51) Int. Cl.: B65B 69/00, B65F 1/14

(54) **VERFAHREN ZUM ENTSORGEN VON STERILEM VERPACKUNGSMATERIAL SOWIE VORRICHTUNG HIERZU**
METHOD FOR DISPOSING OF STERILE PACKAGING MATERIAL AND CORRESPONDING DEVICE
PROCÉDÉ D'ÉLIMINATION DE MATÉRIAU D'EMBALLAGE STÉRILE ET DISPOSITIF DESTINÉ À CET EFFET

(30) Priorität: 23.08.2010 DE 102010039635
(43) Veröffentlichungstag der Anmeldung: 03.07.2013
(73) Patentinhaber: Robert Bosch GmbH, 70442 Stuttgart (DE)
(72) Erfinder: WOLL, Axel, 70469 Stuttgart (DE); GOETZ, Siegfried, 70186 Stuttgart (DE); LEIDIG, Juergen, 74586 Frankenhardt (DE); MUGELE, Tobias, 70619 Sillenbuch/Riedenberg (DE)
(86) Internationale Anmeldenummer: PCT/EP2011/062024
(87) Internationale Veröffentlichungsnummer: WO 2012/025295

(56) Entgegenhaltungen:
- EP-A1- 1 837 280
- WO-A1-2008/016313
- DE-A1- 10 252 572
- DE-A1-102007 027 878
- FR-A1- 2 698 024

## Beschreibung

### Stand der Technik

Die vorliegende Erfindung betrifft ein Verfahren zum Entsorgen von sterilem Verpackungsmaterial in Reinräumen sowie eine Vorrichtung zum Handhaben von sterilem Verpackungsmaterial in Reinräumen.

Insbesondere in pharmazeutischen/medizinischen Anwendungen werden sterile Gegenstände benötigt, welche üblicherweise in einer sterilen Verpackung verpackt sind. Beispielsweise werden sterile Einwegspritzen in einem mit einer Folie verschweißten sterilen Transportbehälter angeordnet, wobei der Transportbehälter seinerseits von einem Außenbeutel umgeben ist. Zum Befüllen derartiger Einwegspritzen müssen diese in steriler Weise aus dem Transportbehälter entnommen werden. Aus der DE 10 2007 027 878 A1 ist eine Vorrichtung und ein Verfahren zum Entnehmen eines sterilen Gegenstands aus einer sterilen Verpackung bekannt, bei der ein Schlitz in die Sterilverpackung eingebracht wird, um den Transportbehälter zu entnehmen Weiter ist aus der DE 102 52 572 eine Vorrichtung und ein Verfahren zum Entfernen einer Siegelfolie einer Sterilverpackung in einem Reinraum bekannt, wobei der Außenbentel der Sterilverpackung außerhalb des Reinraums entferht wird. Bisher werden dabei die vom Transportbehälter entfernten Verpackungsmaterialien jeweils separat in entsprechenden Abfallbehältern gesammelt, welche unmittelbar an der Entnahmestation angeordnet sind. Dies führt jedoch zu großen Abfallmengen, welche zudem noch an verschiedenen Positionen der Vorrichtung liegen. Von daher müssen diese Verpackungen jeweils separat, z.B. mittels eines Abfallwagens, von Zeit zu Zeit manuell entsorgt werden.

### Offenbarung der Erfindung

Das erfindungsgemäße Verfahren zum Entsorgen von sterilem Verpackungsmaterial mit den Merkmalen des Anspruchs 1 weist demgegenüber den Vorteil auf, dass eine automatische Entsorgung des Verpackungsmaterials möglich ist. Zudem wird das Verpackungsmaterial erfindungsgemäß komprimiert, so dass nur ein reduzierter Raumbedarf für das Verpackungsmaterial vorgehalten werden muss. Hierzu wird erfindungsgemäß die Sterilverpackung in einem Reinraum geöffnet und das Verpackungsmaterial der Sterilverpackung entfernt und im Reinraum zu einem Abfallpressling gepresst Die Sterilverpackung weist einen Außenbeutel und einen mit Siegelfolie versiegelten Transportbehälter auf. Das Verfahren umfasst dann die Schritte, dass zuerst der den versiegelten Transportbehälter umschließende Außenbeutel derart geöffnet wird, dass der versiegelte Transportbehälter entnommen werden kann. Anschließend wird der versiegelte Transportbehälter aus dem Außenbeutel entnommen und der Außenbeutel wird zu einer zentralen Abfallpresse in einem Reinraum vorzugsweise einem ersten Reinraum transportiert. Dann wird die Siegelfolie von dem Transportbehälter entfernt. Die entfernte Siegelfolie wird ebenfalls zur zentralen Abfallpresse transportiert. Anschließend erfolgt ein gemeinsames Verpressen des Außenbeutels sowie der Siegelfolie in der zentralen Abfallpresse zu einem Abfallpressling. im Reinraum. Somit kann erfindungsgemäß auch bei mehreren Reinräumen eine zentrale Abfallentsorgung ermöglicht werden, welche zudem noch nur einen geringen Platzbedarf einnimmt, da der Abfall verpresst wird.

Die Unteransprüche zeigen bevorzugte Weiterbildungen der Erfindung.

Vorzugsweise erfolgt das Öffnen des versiegelnden Transportbehälters in einem zweiten Reinraum mit einer höheren Reinraumklasse als ein erster Reinraum, in welchem der Außenbeutel geöffnet wird. Hierdurch kann sichergestellt werden, dass es zu keiner Verschmutzung von Reinräumen höherer Klasse kommt.

Weiter bevorzugt erfolgt das Öffnen des Außenbeutels derart, dass ein Endbereich des Außenbeutels vollständig von einem Hauptbereich abgetrennt wird und der Transportbehälter lediglich noch in dem Hauptbereich des Außenbeutels verbleibt. Durch das vollständige Abtrennen wird sichergestellt, dass eine sehr große Öffnung im Außenbeutel erzeugt wird, so dass der Transportbehälter problemlos aus dem Außenbeutel entnommen werden kann.

Gemäß einer weiteren bevorzugten Ausgestaltung der Erfindung umfasst die Sterilverpackung ferner ein Vlies, welches in dem versiegelten Transportbehälter angeordnet ist, wobei das Vlies nach dem Entfernen der Siegelfolie des Transportbehälters entnommen wird und zur zentralen Abfallpresse transportiert wird. Dort wird das Vlies gemeinsam mit dem Außenbeutel und der entfernten Siegelfolie zu einem einzigen Abfallpressling verpresst.

Gemäß einer weiteren bevorzugten Ausgestaltung der Erfindung wird der Abfallpressling nach dem Pressvorgang mit einer Zusatzfolie umwickelt. Hierdurch kann sichergestellt werden, dass sich keine Einzelteile vom Abfallpressling lösen können.

Weiterhin betrifft die vorliegende Erfindung eine Vorrichtung zum Handhaben von Verpackungsmaterial einer sterilen Verpackung in Reinräumen. Die erfindungsgemäße Vorrichtung umfasst dabei wenigstens einen ersten Reinraum und eine in dem ersten Reinraum angeordnete Abfallpresse. Das Verpackungsmaterial der Sterilverpackung wird dabei in der Abfallpresse zu einem Abfallpressling zusammengepresst.

Erfindungsgemäß umfasst die Vorrichtung einen ersten und einen zweiten Reinraum, wobei der zweite Reinraum eine höhere Reinheitsklasse als der erste Reinraum aufweist. Ferner umfasst die Vorrichtung eine Abfallpresse, welche im ersten Reinraum angeordnet ist. Eine erste Entnahmestation ist im ersten Reinraum vorgesehen, wobei die Entnahmestation eine erste Schneideinrichtung zum Öffnen des Außenbeutels, eine erste Entnahmeeinrichtung zum Entnehmen des versiegelten Transportbehälters aus dem geöffneten Außenbeutel sowie eine erste Greifeinrichtung umfasst, um den leeren Außenbeutel zu greifen und der Abfallpresse zuzuführen. Weiterhin ist eine zweite Entnahmestation im zweiten Reinraum vorgesehen, welche eine zweite Schneideinrichtung oder eine Abziehvorrichtung zum Öffnen des versiegelten Transportbehälters und eine zweite Greifeinheit aufweist, um die vom Transportbehälter entfernte Siegelfolie zu greifen und der Abfallpresse zuzuführen. Weiter erfindungsgemäß ist eine Fördereinrichtung zum Fördern des versiegelten Transportbehälters von der ersten Entnahmestation zur zweiten Entnahmestation vorgesehen. Somit kann eine sichere und platzsparende Entsorgung von sterilem Verpackungsmaterial an einer zentralen Stelle im Reinraum erfolgen.

Die Unteransprüche der Vorrichtung zeigen bevorzugte Weiterbildungen der Erfindung.

Vorzugsweise umfasst die Vorrichtung ferner eine Fördereinrichtung zum Fördern der von dem Transportbehälter entfernten Siegelfolie vom zweiten Reinraum zur Abfallpresse im ersten Reinraum. Vorzugsweise ist dabei die Fördervorrichtung ein Förderband. Das Förderband ist besonders bevorzugt bodennah angeordnet, um eine optimale Anordnung anderer Vorrichtungen im Reinraum zu ermöglichen.

Gemäß einer bevorzugten Ausgestaltung der Erfindung umfasst die Abfallpresse ferner einen Folienspender, um die gepressten Verpackungsmaterialien der Sterilverpackung zusätzlich noch mit einer Folie zu umwickeln. Hierdurch wird verhindert, dass sich die gepressten Verpackungsmaterialien in unerwünschter Weise von dem Abfallpressling lösen.

Weiter bevorzugt umfasst die erste und/oder die zweite Greifereinrichtung einen Sauggreifer. Hierdurch kann ein schneller und sicherer Greifvorgang realisiert werden.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische Darstellung einer Vorrichtung und eines Verfahrens gemäß einem Ausführungsbeispiel der Erfindung,
- Figur 2: eine perspektivische Ansicht der Vorrichtung zum Handhaben von Verpackungsmaterial, und
- Figur 3: eine Seitenansicht der Vorrichtung von Figur 2.

### Bevorzugte Ausführungsform der Erfindung

Nachfolgend wird unter Bezugnahme auf die Figuren 1 bis 3 eine Vorrichtung 1 zum Handhaben von Verpackungsmaterial einer Sterilverpackung sowie ein Verfahren zum Entsorgen von sterilem Verpackungsmaterial gemäß einem erfindungsgemäßen Ausführungsbeispiel im Detail beschrieben.

Figur 1 zeigt schematisch eine Gesamtübersicht über die verschiedenen Verfahrensschritte und die Figuren 2 und 3 zeigen die erfindungsgemäße Vorrichtung 1 von verschiedenen Ansichten.

Wie aus Figur 1 ersichtlich ist, umfasst eine Sterilverpackung 2, welche geöffnet werden soll, einen Außenbeutel 3, in welchem ein versiegelter Transportbehälter 4 angeordnet ist. Der Transportbehälter 4 ist an seiner Oberseite mit einer Siegelfolie 5 verschlossen. Der Transportbehälter 4 weist somit eine Wannenform auf, in welcher die sterilen Gegenstände, z.B. Spritzen, angeordnet sind. Zum Schutz der sterilen Gegenstände ist auf diese noch ein Vlies 6 gelegt. Die sterilen Gegenstände werden in einem nicht gezeigten nachfolgenden Schritt z.B. mit einem Medikament befüllt.

Die Vorrichtung 1 umfasst dabei einen ersten Reinraum 7 einer ersten Reinraumklasse und einen zweiten Reinraum 8 einer zweiten Reinraumklasse, welche höher ist als die Reinraumklasse des ersten Reinraums 7. Die beiden Reinräume 7, 8 sind durch eine Trennwand 9 voneinander getrennt, wobei in der Trennwand ein verschließbarer Durchlass 19 vorgesehen ist.

Die Vorrichtung 1 umfasst ferner eine Abfallpresse 10, welche im ersten Reinraum 7 angeordnet ist. Weiterhin ist im ersten Reinraum 7 eine erste Entnahmestation 11 angeordnet. Die erste Entnahmestation 11 umfasst eine erste Schneideinrichtung 12, eine erste Entnahmeeinrichtung 13 sowie eine erste Greifeinrichtung 14. Die erste Schneideinrichtung 13 dient zum Öffnen des Außenbeutels 3. Die erste Entnahmeeinrichtung 13 dient zum Entnehmen des noch mit der Siegelfolie 5 verschlossenen Transportbehälters 4 aus dem geöffneten Außenbeutel 3. Die erste Greifeinrichtung 14 dient zum Greifen des geöffneten Außenbeutels 3, welcher ein Teil des zu entsorgenden Verpackungsmaterials ist.

Weiterhin umfasst die Vorrichtung 1 eine zweite Entnahmestation 16, welche im zweiten Reinraum 8 angeordnet ist. Die zweite Entnahmestation 16 umfasst eine zweite Schneideinrichtung 17 sowie eine zweite Greifeinrichtung 18. Die zweite Schneideinrichtung 17 dient zum Öffnen des versiegelten Transportbehälters 4, in dem die Siegelfolie 5 durch Schneiden und Abziehen vollständig von Transportbehälter 4 getrennt wird. Vorzugsweise erfolgt der Schnitt in die Siegelfolie 5 dabei entlang den Rändern des Transportbehälters 4. Die zweite Greifeinrichtung 18 greift die abgetrennte Siegelfolie 5 und ein auf die sterilen Gegenstände aufgelegtes Vlies 6 aus dem geöffneten Transportbehälter 4.

Eine erste Fördereinrichtung 15 ist vorgesehen, um den Transportbehälter 4 vom ersten Reinraum 7 in den zweiten Reinraum 8 zu transportieren, wobei in Figur 2 die erste Fördervorrichtung 15 aus Übersichtlichkeitsgründen nicht dargestellt ist.

Ferner ist eine bodennahe zweite Fördervorrichtung 20 vorgesehen, welche vom zweiten Reinraum 8 in den erste Reinraum 7 zurückführt, um die Siegelfolie 5 und das Vlies 6 der Sterilverpackung 2 zurück zur Abfallpresse 10 zu führen. Die Abfallpresse 10 umfasst ferner noch einen Folienspender 21, welcher eine Folie bereitstellt, um das gepresste Verpackungsmaterial zu umwickeln, damit dieses in der gepressten Form verbleibt.

Anhand von Figur 1 wird das erfindungsgemäße Verfahren und der Durchlauf durch die erfindungsgemäße Vorrichtung 1 im nachfolgenden erläutert. Zuerst wird, wie in Figur 1 durch Pfeil A angedeutet, die geschlossene Sterilverpackung 2 zur ersten Entnahmestation 11 zugeführt. Hier wird der Außenbeutel 3 der Sterilverpackung derart aufgeschnitten, dass ein Endbereich 30 des Außenbeutels 3 vollständig von dem verbleibenden Hauptbereich 31 des Außenbeutels abgetrennt wird. Hierdurch entsteht eine sehr große Öffnung im Außenbeutel 3, so dass der noch versiegelte Transportbehälter 4 problemlos aus dem Außenbeutel 3 entnommen werden kann. Der Endbereich 30 wird mit einem Transportband 23 abgeführt und der Hauptbereich 31 wird mittels der ersten Greifeinrichtung 14, welche vorzugsweise einen Vakuumsauger umfasst, von der ersten Entnahmestation 11 zur zentralen Abfallpresse 10 zugeführt. Dies ist in Figur 1 durch die gestrichelten Linien mit Pfeilen, welche die Förderrichtung der jeweiligen Elemente andeuten, gezeigt.

Der noch versiegelte Transportbehälter 4 wird dann durch die Trennwand 9 hindurch in den zweiten Reinraum 8 zur zweiten Entnahmestation 16 transportiert (Pfeil B). In der zweiten Entnahmestation 16 wird die Siegelfolie 5 durch Schneiden und Abziehen vollständig vom Transportbehälter 4 getrennt, so dass dieser an seiner Oberseite geöffnet ist. Dann wird das noch eingelegte Vlies 6 aus dem Transportbehälter 4 entnommen. Dies erfolgt mittels der zweiten Greifeinrichtung 18. Anschließend werden die entfernte Siegelfolie 5 sowie das Vlies 6 mittels der zweiten Fördervorrichtung 20 zurück in den ersten Reinraum 7 zur Abfallpresse 10 zugeführt (Pfeil C). Der nun geöffnete Transportbehälter 4 kann im zweiten Reinraum 8 zur weiteren Verwendung weitertransportiert werden und die darin enthaltenen sterilen Gegenstände problemlos von oben entnommen werden.

Somit werden die Verpackungsmaterialien der Sterilverpackung 2, nämlich der Außenbeutel 3, welcher nun in den Endbereich 30 und den Hauptbereich 31 getrennt wurde, die entfernte Siegelfolie 5 sowie das entfernte Vlies 6 alle zur zentralen Abfallpresse 10 zugeführt. Dort werden die Verpackungsmaterialien gemeinsam zu einem Abfallpressling zusammengepackt und zusätzlich noch mit einer vom Folienspender 21 abgegebenen Folie umwickelt.

In den Figuren 2 und 3 ist noch eine Rutsche 22 dargestellt, durch welche die entfernte Siegelfolie 5 sowie das entnommene Vlies 6 der zweiten Fördervorrichtung 20 zugeführt wird. Die zweite Fördervorrichtung 20 ist dabei in einem unteren Bereich der Vorrichtung 1 angeordnet, damit sie andere Einheiten der Vorrichtung 1 nicht stört, wodurch ein besonders kompakter Aufbau der Vorrichtung erreicht wird.

Somit kann die erfindungsgemäße Vorrichtung 1 eine automatische Abfallbehandlung bereitstellen, wobei ein Öffnen der Sterilverpackung 2 auch in verschiedenen Reinräumen mit unterschiedlichen Reinraumklassen möglich ist. Hierdurch kann insbesondere ein für die Abfallbehandlung notwendiger Platzbedarf in den Reinräumen signifikant reduziert werden und Entsorgungsintervalle für den Abfall verlängert werden.

## Patentansprüche

1. Verfahren zum Entsorgen von Verpackungsmaterial einer Sterilverpackung (2), wobei die Sterilverpackung in einem Reinraum (7) geöffnet wird, und wobei die Sterilverpackung einen Außenbeutel und einen mit Siegelfolie versiegelten Transportbehälter aufweist, umfassend die Schritte:
- Öffnen des Außenbeutels (3) derart, dass der versiegelte Transportbehälter (4) entnommen werden kann,
- Entnehmen des versiegelten Transportbehälters (4) und Transportieren des Außenbeutels (3) zu einer zentralen Abfallpresse (10),
- Öffnen der versiegelten Transportbehälters durch Entfernen der Siegelfolie (5) vom Transportbehälter (4) und Transportieren der Siegelfolie (5) zur zentralen Abfallpresse (10), und
- gemeinsames Verpressen des Außenbeutels (3) und der Siegelfolie (5) zu einem Abfallpressling im Reinraum (7).

2. Verfahren nach Anspruch 1, **dadurch gekennzeichnet, dass** das Öffnen des versiegelten Transportbehälters (4) in einem Reinraum (8) mit höherer Reinraumklasse erfolgt, als das Öffnen des Außenbeutels (3).

3. Verfahren nach Anspruch 1 oder 2, **dadurch gekennzeichnet, dass** das Öffnen des Außenbeutels (3) derart erfolgt, dass ein Endbereich (30) des Außenbeutels (3) vollständig abgetrennt wird und der Transportbehälter in einem Hauptbereich (31) des Außenbeutels verbleibt und einfach aus dem Hauptbereich (31) entnommen werden kann.

4. Verfahren nach einem der Ansprüche 1 bis 3, **dadurch gekennzeichnet, dass** die Sterilverpackung (2) ein Vlies (6) umfasst, welches im versiegelten Transportbehälter (4) angeordnet ist, wobei das Vlies (6) nach dem Entfernen der Siegelfolie (5) entnommen wird und zur zentralen
- Abfallpresse (10) transportiert wird und mit der Siegelfolie (5) und dem Außenbeutel (3) zu einem Abfallpressling verpresst wird.

5. Verfahren nach einem der vorhergehenden Ansprüche, **dadurch gekennzeichnet, dass** der Abfallpressling nach dem Pressvorgang mit einer zusätzlichen Folie umwickelt wird.

6. Vorrichtung zum Handhaben von Verpackungsmaterial einer Sterilverpackung (2), umfassend wenigstens einen ersten Reinraum (7) und eine Abfallpresse (10), welche im ersten Reinraum (7) angeordnet ist und Verpackungsmaterial zu einem Abfallpressling presst,
wobei die Sterilverpackung (2) einen Außenbeutel (3) und einen mit einer Siegelfolie (5) versiegelten Transportbehälter (4) aufweist, umfassend:
- einen zweiten Reinraum (8), welcher eine höhere Reinraumklasse als der erste Reinraum (7) aufweist,
- eine erste Entnahmestation (11) im ersten Reinraum (7) mit einer ersten Schneideinrichtung (12) zum Öffnen des Außenbeutels (3) mit einer ersten Entnahmeeinrichtung (13), um den versiegelten Transportbehälter (4) aus dem geöffneten Außenbeutel (3) zu entnehmen, und mit einer ersten Greifeinrichtung (14), um den leeren Außenbeutel (3) zu greifen und der Abfallpresse (10) zuzuführen, und
- eine zweite Entnahmestation (16) im zweiten Reinraum (8) mit einer zweiten Schneideinrichtung (17) zum Öffnen des versiegelten Transportbehälters (4) und mit einer zweiten Greifeinrichtung (18), um die vom Transportbehälter (4) entfernte Siegelfolie (5) zu greifen und der Abfallpresse (10) zuzuführen, umfassend Fördereinrichtung (15) zum Fördern des versiegelten Transportbehälters von der ersten Entnahmestation zur zweiten Entnahmestation.

7. Vorrichtung nach Anspruch 6, ferner umfassend eine zweite Fördervorrichtung (20) zum Fördern der entfernten Siegelfolie (5) vom zweiten Reinraum (8) zur Abfallpresse (10) im ersten Reinraum (7).

8. Vorrichtung nach einem der Ansprüche 6 bis 7, **dadurch gekennzeichnet, dass** die Abfallpresse (10) einen Folienspender (21) umfasst, um den Abfallpressling zusätzlich mit Folie zu umwickeln.

9. Vorrichtung nach einem der Ansprüche 6 bis 8, **dadurch gekennzeichnet, dass** die erste Greifeinrichtung (14) und/oder die zweite Greifeinrichtung (18) ein Sauggreifer ist.

## Claims

1. Method of disposing of packaging material for a sterile pack (2), wherein the sterile pack is opened in a clean room (7), and wherein the sterile pack has an outer bag and a transporting container sealed with sealing film, the method comprising the following steps:
- opening the outer bag (3) such that the sealed transporting container (4) can be removed,
- removing the sealed transporting container (4) and transporting the outer bag (3) to a central waste compactor (10),
- opening the sealed transporting container by removing the sealing film (5) from the transporting container (4), and transporting the sealing film (5) to the central waste compactor (10), and
- compacting together the outer bag (3) and the sealing film (5) to form a waste bale in the clean room (7).

2. Method according to Claim 1, **characterized in that** the operation of opening the sealed transporting container (4) takes place in a clean room (8) of a higher clean-room class than for the operation of opening the outer bag (3).

3. Method according to Claim 1 or 2, **characterized in that** the operation of opening the outer bag (3) takes place such that an end region (30) of the outer bag (3) is separated off completely, and the transporting container remains in a main region (31) of the outer bag and can be removed straightforwardly from the main region (31).

4. Method according to one of Claims 1 to 3, **characterized in that** the sterile pack (2) comprises a nonwoven material (6), which is arranged in the sealed transporting container (4), wherein the nonwoven material (6), following removal of the sealing film (5), is removed and transported to the central waste compactor (10) and compacted with the sealing film (5) and the outer bag (3) to form a waste bale.

5. Method according to one of the preceding claims, **characterized in that** the waste bale, following the compacting operation, has an additional film wrapped around it.

6. Apparatus for handling packaging material of a sterile pack (2), comprising at least a first clean room (7) and a waste compactor (10), which is arranged in the first clean room (7) and compacts packaging material to form a waste bale, wherein the sterile pack (2) has an outer bag (3) and a transporting container (4) sealed with a sealing film (5),
the apparatus comprising:
- a second clean room (8), of a higher clean-room class than the first clean room (7),
- a first removal station (11) in the first clean room (7), having a first cutting device (12) for opening the outer bag (3), having a first removal device (13), in order to remove the sealed transporting container (4) from the opened outer bag (3), and having a first gripping device (14), in order to grip the empty outer bag (3) and feed it to the waste compactor (10), and
- a second removal station (16) in the second clean room (8), having a second cutting device (17) for opening the sealed transporting container (4), and having a second gripping device (18), in order to grip the sealing film (5) removed from the transporting container (4) and feed it to the waste compactor (10),
and also comprising a conveying device (15) for conveying the sealed transporting container from the first removal station to the second removal station.

7. Apparatus according to Claim 6, further comprising a second conveying apparatus (20) for conveying the sealing film (5), once removed, from the second clean room (8) to the waste compactor (10) in the first clean room (7).

8. Apparatus according to either of Claims 6 and 7, **characterized in that** the waste compactor (10) comprises a film dispenser (21), in order to wrap film, in addition, around the waste bale.

9. Apparatus according to one of Claims 6 to 8, **characterized in that** the first gripping device (14) and/or the second gripping device (18) are/is a suction gripper.

## Revendications

1. Procédé destiné à évacuer du matériel d'emballage d'un emballage stérile (2), lors duquel on ouvre l'emballage stérile dans une salle blanche (7) et l'emballage stérile comprenant un sachet extérieur et un contenant de transport scellé par un film de scellement, comprenant les étapes :
- ouverture du sachet extérieur (3), de telle sorte que le contenant de transport (4) scellé puisse être retiré,
- retrait du contenant de transport (4) scellé et transport du sachet extérieur (3) vers une presse centrale à déchets (10),
- ouverture du conteneur de transport scellé par détachement du film de scellement (5) sur le contenant de transport (4) et transport du film de scellement (5) vers la presse centrale à déchets (10) et
- compression commune du sachet extérieur (3) et du film de scellement (5) en une pièce pressée de déchets dans la salle blanche (7).

2. Procédé selon revendication 1, **caractérisé en ce que** l'ouverture du conteneur de transport (4) scellé s'effectue dans une salle blanche (8) à pureté de salle blanche plus élevée que l'ouverture du sachet extérieur (3).

3. Procédé selon la revendication 1 ou la revendication 2, **caractérisé en ce que** l'ouverture du sachet extérieur (3) s'effectue de telle sorte qu'une zone d'extrémité (30) du sachet extérieur (3) soit totalement sectionnée et que le contenant de transport reste dans une zone principale (31) du sachet extérieur et puisse être retiré facilement de la zone principale (31).

4. Procédé selon l'une quelconque des revendications 1 à 3, **caractérisé en ce que** l'emballage stérile (2) comprend un non-tissé (6), lequel est placé dans le conteneur de transport (4) scellé, le non-tissé (6) étant retiré après le détachement du film de scellement (5) et transporté vers la presse centrale à déchets (10) et compressé avec le film de scellement (5) et le sachet extérieur (3) en une pièce pressée de déchets.

5. Procédé selon l'une quelconque des revendications précédentes, **caractérisé en ce que** la pièce pressée de déchets est enveloppée d'un film supplémentaire après le processus de compression.

6. Dispositif destiné à manipuler du matériel d'emballage d'un emballage stérile (2), comprenant au moins une première salle blanche (7) et une presse à déchets (10), laquelle est placée dans la première salle blanche (7) et compresse du matériel d'emballage en une pièce compressée de déchets,
l'emballage stérile (2) comportant un sachet extérieur (3) et un conteneur de transport (4) scellé par un film de scellement (5), comprenant :
- une deuxième salle blanche (8), laquelle fait preuve d'une pureté de salle blanche plus élevée que la première salle blanche (7),
- un premier poste de retrait (11) dans la première salle blanche (7), avec un premier dispositif de coupe (12) destiné à ouvrir le sachet extérieur (3), avec un premier dispositif de retrait (13) pour retirer le contenant de transport (4) scellé hors du sachet extérieur (3) ouvert et avec un premier dispositif de préhension (14) pour saisir le sachet extérieur (3) vide et l'amener vers la presse à déchets (10) et
- un deuxième poste de retrait (16) dans la deuxième salle blanche (8) avec un deuxième dispositif de coupe (17) destiné à ouvrir le conteneur de transport (4) scellé et avec un deuxième dispositif de préhension (18) pour saisir le film de scellement (5) détaché du conteneur de transport (4) et l'amener vers la presse à déchets (10),
comprenant un dispositif de convoyage (15) pour convoyer le conteneur de transport scellé du premier poste de retrait vers le deuxième poste de retrait.

7. Dispositif selon la revendication 6, comprenant par ailleurs un deuxième dispositif de convoyage (20) pour convoyer le film de scellement (5) détaché de la deuxième salle blanche (8) vers la presse à déchets (10) dans la première salle blanche (7).

8. Dispositif selon l'une quelconque des revendications 6 à 7, **caractérisé en ce que** la presse à déchets (10) comprend un distributeur de film (21), pour envelopper en supplément la pièce pressée de déchets avec du film.

9. Dispositif selon l'une quelconque des revendications 6 à 8, **caractérisé en ce que** le premier dispositif de préhension (14) et/ou le deuxième dispositif de préhension (18) est une pince aspirante.
